# EUROPÄISCHE PATENTSCHRIFT

(11) **EP 1 498 612 B1**
(45) Veröffentlichungstag und Bekanntmachung des Hinweises auf die Patenterteilung: **29.07.2015**
(21) Anmeldenummer: 04014174.9
(22) Anmeldetag: 17.06.2004
(51) Int. Cl.: F04D 19/04

(54) **Turbomolekularpumpe**
Turbo molecular pump
Pompe turbomoléculaire

(30) Priorität: 15.07.2003 DE 10331932
(43) Veröffentlichungstag der Anmeldung: 19.01.2005
(73) Patentinhaber: Pfeiffer Vacuum GmbH, 35614 Asslar (DE)
(72) Erfinder: Stanzel, Jörg, 35583 Wetzlar (DE)
(74) Vertreter: Knefel, Cordula

(56) Entgegenhaltungen:
- DE-B1- 2 523 390
- JP-A- 4 330 397
- US-A1- 2001 016 160

## Beschreibung

Die Erfindung betrifft eine Turbomolekularpumpe nach dem Oberbegriff des ersten Schutzanspruches.

Die aktiven Pumpelemente einer Turbomolekularpumpe bestehen aus mit Schaufeln versehenen Rotor- und Statorscheiben, die abwechselnd hinter einander angeordnet sind. Die Rotor- und Statorscheiben weisen im Allgemeinen jeweils einen inneren Tragring auf, der auf der Außenseite mit den Schaufeln bestückt ist. Die Schaufeln der Rotorscheiben, welche mit hoher Geschwindigkeit umlaufen, ergeben im Zusammenwirken mit den Statorschaufeln den Pumpeffekt. Durch Distanzringe, welche am äußeren Umfang zwischen den Statorscheiben liegen, werden diese so auf Abstand gehalten, dass die Rotorscheiben zwischen ihnen berührungsfrei rotieren können. Statorscheiben und Distanzringe bilden so gemeinsam den Stator. Dieser wird durch die Innenwand des Pumpengehäuses zentriert. Diese herkömmliche Art einer Konstruktion von Turbomolekularpumpen hat jedoch den Nachteil, dass sie, bedingt durch die vielen Bauteile, recht kompliziert ist. Außerdem stellt sie einen ziemlich starren Aufbau dar, wodurch eine Anpassung an unterschiedliche Anwendungsfälle erschwert wird. In der DE PS 37 22 164 ist ein solcher Aufbau mit Statorscheiben, Distanzringen und Gehäuse beschrieben.

Eine Turbomolekularpumpe, bei der die Anzahl der Bauteile reduziert ist, indem jeweils eine Statorscheibe, ein Distanzring und ein Teil des Gehäuses einstückig ausgebildet sind, zeigt die DE OS 199 51 954. Diese Konstruktion hat jedoch den Nachteil, dass zusätzliche Elemente zum Fixieren und Zusammenhalten der Statorbauteile vorhanden sein müssen. Dadurch wird der Zusammenbau kompliziert und benötigt viel Platz.

Zum Stand der Technik (US 2001/0016160 A1) gehört eine Turbomolekularpumpe mit Statorelementen und dazwischen angeordneten Statorschaufelabstandselementen, bei der die Statorschaufelabstandselemente mittels Scherbolzen miteinander verbunden sind. Diese zum Stand der Technik gehörende Turbomolekularpumpe weist einen relativ komplizierten Aufbau auf, da in dem Gehäuse der Turbomolekularpumpe Ausschnitte geschaffen werden müssen, in die die Schaufelabstandselemente im Falle eines Schadens der Turbomolekularpumpe hineinrutschen können.

Weiterhin gehört zum Stand der Technik (JP 4 330397 A) eine Turbomolekularpumpe, welche Abstandsringe zwischen den Statorschaufelelementen aufweist. Die Abstandsringe sind aus unterschiedlichen Materialien gebildet, wobei Vorsprünge der Abstandsringe, die aus härterem Material bestehen, in die Abstandsringe, die aus weichem Material bestehen, eindringen. Auch diese zum Stand der Technik gehörende Pumpe ist relativ aufwändig aufgebaut.

Weiterhin gehört zum Stand der Technik (DE 25 23 390 B1) eine Statorhalterung für Turbomolekularpumpen, die ebenfalls Distanzringe aufweist, die Statoren auf Abstand halten. Auch diese Pumpe ist relativ aufwändig aufgebaut. Der Erfindung liegt die Aufgabe zugrunde, eine Turbomolekularpumpe zu entwickeln, bei der die Anzahl der Bauteile gegenüber herkömmlichen Konstruktionen reduziert ist. Bei verminderten Herstellkosten soll eine einfache Montage möglich sein. Die Integration in Anwendungssysteme soll erleichtert und somit ein variabler und anwendungsorientierter Einsatz erreicht werden.

Die Aufgabe wird durch die kennzeichnenden Merkmale des ersten Schutzanspruches gelöst. Die Ansprüche 2 bis 5 stellen weitere Ausgestaltungsformen der Erfindung dar.

Durch die erfindungsgemäße Anordnung wird die Anzahl der Bauteile gegenüber herkömmlichen Konstruktionen reduziert. Bei verminderten Herstellkosten ist eine einfache Montage möglich. Die Distanzringe sind so miteinander verbunden, dass sie die wesentlichen Aufgaben eines Gehäuses, nämlich die Fixierung und Zentrierung der Statorscheiben, erfüllen. Die restliche Funktion des Gehäuses wird von Teilen des auszupumpenden Rezipienten übernommen. Somit wird eine optimale Anpassung von Pumpe und Rezipient erreicht. Dadurch wird es auch möglich, dass die pumpaktiven Bauelemente in unmittelbarer Nähe der evakuierenden Sphäre gebracht werden können. Durch die Tatsache, dass die Distanzringe in ihrer Gesamtheit die Funktion eines Pumpengehäuses übernehmen, wird dieses entbehrlich.

Anhand der Figuren 1 bis 5 soll die Erfindung näher erläutert werden.
Fig. 1 zeigt eine Turbomolekularpumpe der erfindungsgemäßen Gattung.
Fig. 2 bis 5 zeigen jeweils in Ausschnitten aus Fig. 1 verschiedene Möglichkeiten der Verbindung von Distanzringen untereinander.

Das Gehäuse 1 der Turbomolekularpumpe, welches erfindungsgemäß aus Distanzringen 18 gebildet wird, ist mit einer Ansaugöffnung 2 und einer Gasaustrittsöffnung 4 versehen. Die Rotorwelle 6 ist in Lagern 8 und 9 fixiert und wird durch den Motor 11 angetrieben. Auf der Rotorwelle sind die Rotorscheiben 14 befestigt. Die Statorscheiben 16, welche durch Distanzringe 18 auf Abstand gehalten werden, sind zwischen den Rotorscheiben angebracht. Rotorscheiben und Statorscheiben sind jeweils mit pumpaktiven Strukturen versehen und erzeugen durch ihr Zusammenwirken den Pumpeffekt.

Erfindungsgemäß werden die Distanzringe 18 so zusammengefügt und verbunden, dass sie die Funktion des Gehäuses der Pumpe übernehmen. Sie dienen so auch zur Fixierung und Zentrierung der Statorscheiben.

In Fig. 2 sind zwei Distanzringe 18a und 19a gezeigt, welche eine Statorscheibe 16 fixieren. Die beiden Distanzringe sind an der Stelle 20 durch Gewinde fest miteinander verbunden.

Fig. 3 zeigt zwei Distanzringe 18b und 19b mit Statorscheibe 16, wobei die Distanzringe durch einen Clipverschluss, bestehend aus einem Steg 22 und einer Nut 23 fest miteinander verbunden sind.

Fig. 4 zeigt zwei Distanzringe 18c und 19c mit Statorscheibe 16. Die Distanzringe sind durch Stifte 24 fest miteinander verbunden.

In Fig. 5 sind zwei Distanzringe 18d und 19d mit der Statorscheibe 16 dargestellt. Die Distanzringe sind hier über eine Passung an der Stelle 26 durch Verpressen kraftschlüssig fest miteinander verbunden.

Eine Abdichtung zwischen den einzelnen Distanzringen und zwischen Distanzringen und anderen Bauteilen ist hier nicht dargestellt. Sie kann durch an sich bekannte Anordnungen, wie sie zum Beispiel in der DE-OS 199 51 954 dargestellt sind, erfolgen.

## Patentansprüche

1. Turbomolekularpumpe mit Rotor (14) und Statorscheiben (16), welche abwechselnd hintereinander angeordnet sind und ihr Zusammenwirken einen Pumpeffekt erzeugt, wobei die Statorscheiben (16) durch Distanzringe (18, 19) auf Abstand gehalten werden, wobei die Distanzringe (18, 19, 18a, 19a, 18b, 19b, 18c, 19c, 18d, 19d) so gestaltet sind, dass sie eine feste Verbindung mit dem jeweiligen Nachbarring eingehen, so dass sie in ihrer Gesamtheit die Fixierung und Zentrierung der Statorscheiben übernehmen, **dadurch gekennzeichnet, dass** die Distanzringe (18, 19, 18a, 19a, 18b, 19b, 18c, 19c, 18d, 19d) in ihrer Gesamtheit die Funktion des Pumpengehäuses übernehmen und dieses somit überflüssig machen.

2. Turbomolekularpumpe nach Anspruch 1, **dadurch gekennzeichnet, dass** die feste Verbindung zwischen den Distanzringen (18a, 19a) durch Verschraubung über ein Gewinde (20) hergestellt wird.

3. Turbomolekularpumpe nach Anspruch 1, **dadurch gekennzeichnet, dass** die feste Verbindung zwischen den Distanzringen (18b, 19b) durch einen Clipverschluss, bestehend aus einem Steg (22) und einer Nut (23) hergestellt wird.

4. Turbomolekularpumpe nach Anspruch 1, **dadurch gekennzeichnet, dass** die feste Verbindung zwischen den Distanzringen (18c, 19c) durch Verstiftung (24) in radialer Richtung hergestellt wird.

5. Turbomolekularpumpe nach Anspruch 1, **dadurch gekennzeichnet, dass** die feste Verbindung zwischen den Distanzringen (18d, 19d) über eine Passung (26) durch Verpressen kraftschlüssig hergestellt wird.

## Claims

1. Turbomolecular pump (1) having rotor (14) and stator disks (16) which are arranged in alternating manner one after the other, the interaction of said disks creating a pumping effect, wherein the stator disks (16) are held spaced apart by distance rings (18, 19), said distance rings (18, 19, 18a, 19a, 18b, 19b, 18c, 19c, 18d, 19d) being configured so that they each form a firm connection to the respective adjacent ring, so that altogether they assume the fixing and centring of the stator disks, **characterised in that** the distance rings (18, 19, 18a, 19a, 18b, 19b, 18c, 19c, 18d, 19d) altogether assume the function of the pump housing and thereby render the housing superfluous.

2. Turbomolecular pump according to claim 1, **characterised in that** the firm connection between the distance rings (18a, 19a) is created by screw fastening by means of a thread (20).

3. Turbomolecular pump according to claim 1, **characterised in that** the firm connection between the distance rings (18b, 19b) is created by means of a clip lock comprising a land (22) and a groove (23).

4. Turbomolecular pump according to claim 1, **characterised in that** the firm connection between the distance rings (18c, 19c) is created by means of pinning (24) in the radial direction.

5. Turbomolecular pump according to claim 1, **characterised in that** the firm connection between the distance rings (18d, 19d) is created by means of a fit (26) by pressing in force-locking manner.

## Revendications

1. Pompe turbomoléculaire comprenant un rotor (14) et des disques de stator (16) qui sont disposés en alternance les uns derrière les autres et dont la coopération produit un effet de pompage, les disques de stator (16) étant maintenus à distance par des bagues d'espacement (18, 19), les bagues d'espacement (18, 19, 18a, 19a, 18b, 19b, 18c, 19c, 18d, 19d) étant configurées de telle sorte qu'elles soient en liaison fixe avec la bague adjacente respective, de telle sorte qu'elles assurent ensemble la fixation et le centrage des disques de stator, **caractérisée en ce que** les bagues d'espacement (18, 19, 18a, 19a, 18b, 19b, 18c, 19c, 18d, 19d) assurent ensemble la fonction du boîtier de pompe et rendent par conséquent celui-ci superflu.

2. Pompe turbomoléculaire selon la revendication 1, **caractérisée en ce que** la liaison fixe entre les bagues d'espacement (18a, 19a) est réalisée par vissage par le biais d'un filetage (20).

3. Pompe turbomoléculaire selon la revendication 1, **caractérisée en ce que** la liaison fixe entre les bagues d'espacement (18b, 19b) est réalisée par une fermeture par enclipsage, constituée d'une nervure (22) et d'une rainure (23).

4. Pompe turbomoléculaire selon la revendication 1, **caractérisée en ce que** la liaison fixe entre les bagues d'espacement (18c, 19c) est réalisée par un goujonnage (24) dans la direction radiale.

5. Pompe turbomoléculaire selon la revendication 1, **caractérisée en ce que** la liaison fixe entre les bagues d'espacement (18d, 19d) est réalisée par le biais d'un ajustement (26) par compression par engagement par force.
